# EUROPÄISCHE PATENTSCHRIFT

(11) **EP 2 138 397 B1**
(45) Veröffentlichungstag und Bekanntmachung des Hinweises auf die Patenterteilung: **28.03.2012**
(21) Anmeldenummer: 09163923.7
(22) Anmeldetag: 26.06.2009
(51) Int. Cl.: B63H 21/22

(54) **Kommandogeber und Verfahren zur Fernsteuerung eines Schiffsantriebes**
Command issuer and method for remotely controlling a ship drive
Donneur d'ordre et procédé de télécommande d'un entraînement de bateau

(30) Priorität: 27.06.2008 DE 102008030144
(43) Veröffentlichungstag der Anmeldung: 30.12.2009
(73) Patentinhaber: Robert Bosch GmbH, 70442 Stuttgart (DE)
(72) Erfinder: Meyer, Hans-Friedrich, 30989 Gehrden (DE); Schweer, Karl-Heinz, 30974 Wennigsen (DE)
(74) Vertreter: Kietzmann, Lutz

(56) Entgegenhaltungen:
- WO-A1-03/098075
- DE-A1- 19 934 052
- US-A1- 2006 058 930
- US-A1- 2007 249 244

## Beschreibung

Die vorliegende Erfindung betrifft einen Kommandogeber zur Fernsteuerung eines Schiffsantriebes mit mindestens einem an einem Gebergehäuse schwenkbar gelagerten Gebereinstellhebel, der über einen Rastmechanismus mit einer am Gebergehäuse angeordneten korrespondierenden Skala eines Anzeigefelds in Übereinstimmung bringbar ist. Weiterhin betrifft die Erfindung auch ein Verfahren zur Fernsteuerung eines solchen Schiffsantriebs sowie ein das Verfahren enthaltendes Computerprogrammprodukt.

Das Einsatzgebiet der vorliegenden Erfindung erstreckt sich auf die Schiffstechnik. Insbesondere Fahrzeuge der gewerblichen Schifffahrt sowie Yachten besitzen mindestens einen Führerstand, der mit einem Kommandogeber zur Fernsteuerung des Schiffsantriebs ausgerüstet ist. In den überwiegenden Fällen wirkt der Kommandogeber als Stellglied direkt ansteuernd auf den Schiffsantrieb ein. In den meisten Fällen ist eine elektrische Verbindungsleitung zwischen dem Kommandogeber und einer elektronischen Motorsteuerung des Schiffsantriebs vorgesehen. Die hier interessierenden modernen Kommandogeber zur Fernsteuerung eines Schiffsantriebs haben wie in früheren Zeiten nach dem Drehmeldeprinzip arbeitenden Maschinentelegraphen weitestgehend abgelöst.

Aus der DE 1 743 919 U1 geht eine Kommandogeber hervor, bei dem der jeweils manuell über den Gebereinstellhebel eingestellte Befehl mindestens durch zwei, mit dem Gebereinstellhebel gekoppelte Anzeigefelder angezeigt wird, von denen das eine gleichzeitig sämtliche Befehle in der Reihenfolge ihrer Einstellung bei Verstellung des Gebereinstellhebels überblicken lässt und somit eine Art Übersichtsanzeige bildet, während das andere Anzeigefeld dadurch gebildet wird, dass sämtliche Befehle im größeren optischen Maßstab auf einem laufenden Band oder eine drehbare Trommel aufgezeichnet sind. Nur der jeweils eingestellte Befehl ist durch einen Fensterausschnitt im Gebergehäuse nach Art einer Großanzeige sichtbar. Zwar gestattet diese technische Lösung sowohl einen Überblick über wählbare Befehle als auch einen Überblick über den aktuell mit dem Gebereinstellhebel gewählten Befehl, jedoch ist dies nur für ein einziges Fahrprogramm möglich. Zudem funktioniert diese technische Lösung rein mechanisch, was einen recht hohen Fertigungs- und Wartungsaufwand für diesen Kommandogeber zur Folge hat.

Aus der Stand der Technik Dokument DE 199 34 052 A1 geht ein Kommandogeber zur Fernsteuerung eines Schiffsantriebes hervor, welcher weitestgehend mit elektrischen Bauteilen ausgestattet ist. So wird die manuelle Befehlsvorgabe über den Gebereinstellhebel an einer Kommandoseite über ein elektrisches Potenziometer erfasst und bei elektrischer Verbindung über einen Datenbus an die Maschinenansteuerung übermittelt. Auf einer Telegraphenseite des Kommandogebers wird ein Telegraphenzeiger elektrisch über einen Motor zur Anzeige des aktuellen Steuerbefehls betätigt. Sowohl Gebereinstellhebel als auch Telegraphenzeiger greifen hierbei auf dieselbe Skala zurück, welche durch ein bogenförmiges Beschriftungsfeld auf dem Gebergehäuse angeordnet ist.

Nachteilhaft bei dieser technischen Lösung ist, dass diese für lediglich ein Fahrtprogramm konzeptioniert ist. Zusätzliche Fahrtprogramme, wie Normalfahrt, Troilling, Rückwärtsfahrt, Slip-Scrip sowie einen Energiesparmodus und dergleichen ließen sich nur durch eine entsprechend aufgeteilte Strukturierung des Anzeigefeldes umsetzen. Hierdurch leidet jedoch die Übersichtlichkeit des Anzeigefeldes. Ein Anzeigefeld eines Kommandogebers ist jedoch klar übersichtlich und strukturiert auszubilden, um das Sicherheitsrisiko einer falschen Befehlsauswahl zu minimieren.

Es ist daher die Aufgabe der vorliegenden Erfindung, einen Kommandogeber zur Fernsteuerung eines Schiffsantriebes zu schaffen, welcher für mehrere Fahrprogramme eine stets übersichtliche Anzeige der manuell gewählten und auswählbaren Befehle ermöglicht.

Die Aufgabe wird ausgehend von einem Kommandogeber gemäß dem Oberbegriff von Anspruchs 1 in Verbindung mit dessen kennzeichnenden Merkmalen gelöst. Die nachfolgenden abhängigen Ansprüche geben vorteilhafte Weiterbildungen der Erfindung wieder. In verfahrenstechnischer Hinsicht wird die Aufgabe durch Anspruch 7 gelöst und ein die Erfindung wiederspiegelndes Computerprogrammprodukt ist in Anspruch 8 angegeben.

Die Erfindung schließt die technische Lehre ein, dass der Kommandogeber elektrische Eingabemittel zur manuellen Auswahl vordefinierter Fahrtprogramme besitzt, durch welche eine elektronische Steuereinheit eine zu dem jeweils gewählten Fahrprogramm passende Skala im Anzeigefeld zur Anzeige bringt.

Mit anderen Worten bedeutet dies, dass der Kommandogeber neben dem Gebereinstellhebel zusätzliche Eingabemittel, vorzugsweise eine Tastatur, zur Auswahl verschiedener vordefinierter Fahrprogramme aufweist. Die Skala, welche die für jedes Fahrprogramm auswählbaren Befehle abbildet, wird bei Wechsel des Fahrprogramms hierauf abgestimmt geändert. Voraussetzung hierfür ist, dass das Anzeigefeld nicht mehr statisch ist, sondern durch elektronische Mittel in der Lage ist, unterschiedliche Skalen zur Anzeige zu bringen. Hieraus resultiert der Vorteil, dass ein hohes Maß an Übersichtlichkeit hinsichtlich wählbarer Befehle besteht, was die Bedienerfreundlichkeit verbessert und die Einsatzflexibilität von Kommandogebern erhöht. Denn für verschiedene Anwendungsfälle ist es nicht mehr erforderlich, unterschiedliche Kommandogeber mit auf den Anwendungsfall angepassten Skalen herzustellen, sondern die benötigten Skalen lassen sich per Software flexibel programmieren. Hierdurch lässt sich die Variantenvielfalt von Kommandogebern als Systemkomponenten reduzieren.

Gemäß einer die Erfindung verbessernden Maßnahme wird vorgeschlagen, dass die im Kommandogeber integrierte elektronische Steuereinheit außerdem einen zu dem gewählten Fahrprogramm sowie der hiermit korrespondierenden Skala angepassten Rastmechanismus für den Gebereinstellhebel vorgibt. Sieht beispielsweise ein Fahrprogramm drei unterschiedliche über den Gebereinstellhebel anwählbare Befehle vor, so zeigt nicht nur die im Anzeigefeld abgebildete Skala diese drei Befehle an, sondern der Rastmechanismus nimmt die hierzu passenden drei Raststufen ein.

Ein Rastmechanismus, welcher eine verschiedene Anzahl sowie auch verschieden beabstandet voneinander ausgebildete Raststufen umfasst, lässt sich vorzugsweise über einen elektrisch ansteuerbaren Schrittmotor realisieren, welcher eine die Raststufen abbildende Gegenkraft zu dem manuell betätigten Gebereinstellhebel aufbringt. Hierüber lässt sich dem Bediener das Gefühl von Raststufen beim Verschwenken des Gebereinstellhebels verleihen.

Das im Rahmen der vorliegenden Erfindung zum Einsatz kommende dynamische Anzeigefeld kann beispielsweise als flaches LCD-Display ausgebildet werden, welches eine so große Auflösung aufweist, dass sich die Skala in Form von - im einfachsten Fall - Skalenstrichen oder - in einer komfortablen Variante - Befehlstext darstellen lässt. Da die meisten Kommandogeber wegen der schwenkenden Betätigung des Gebereinstellhebels jedoch ein gewölbtes Gebergehäuse besitzen, ist es auch denkbar, das Anzeigefeld entsprechend gewölbt auszubilden. Besonders eignet sich hierfür so genanntes "E-Papier". Es handelt sich hierbei um ein optisch aktives papierdünnes Kunststoffmaterial, welches zur Darstellung von Bildinformationen elektrisch angesteuert wird. E-Papier reflektiert Licht wie normales Papier und kann Text und Bilder dauerhaft ohne Stromzuführung anzeigen. Die Anzeige kann zu einem späteren Zeitpunkt geändert werden. E-Papier kann materialbedingt gebogen werden, so dass es sich zur Aufbringung auf ein gebogenes Gebergehäuse besonders eignet.

Da ein aus E-Papier erzeugtes Display selbst bei direkter Sonneneinstrahlung ablesbar bleibt, ist es für die erfindungsgegenständliche Anwendung besonders geeignet.

Die erfindungsgemäße Lösung lässt sich vorzugsweise als Computerprogrammprodukt für die in den Kommandogeber integrierte elektronische Steuereinheit ausführen, welche insoweit einen Mikroprozessor zum Ausführen des Computerprogramms sowie eine Speichereinheit mit umfasst. Hierdurch lässt sich sowohl die Routine zur Anzeige der zu dem gewählten Fahrprogramm passenden Skala als auch eine Routine der zu dem gewählten Fahrprogramm und der korrespondierenden Skala angepassten Rastmechanismus umsetzen, in dem die Software entsprechende Steuerungsbefehle für das Anzeigefeld sowie den Schrittmotor für den Rastmechanismus liefert.

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine schematisch perspektivische Darstellung eines Kommandogebers zur Fernsteuerung eines Schiffsantriebs, und
- Figur 2: eine blockschaltbildartige Darstellung des Funktionsumfangs des Kommandogebers nach Figur 1.

Gemäß Figur 1 besteht der in einem - nicht weiter dargestellten - Führerstand eines Schiffsfahrzeugs installierte Kommandogeber im Wesentlichen aus einem gewölbten Gebergehäuse 1, an welchem ein Paar von Gebereinstellhebeln 2 schwenkbar gelagert angebracht sind. Die Gebereinstellhebel 2 lassen sich über einen integrierten Rastmechanismus 3 mit einer auf einem Anzeigefeld 4 abgebildeten Skala 5 in Übereinstimmung bringen. Die Skala 5 ist hier durch den Raststellungen entsprechende farbliche Skalenstriche gebildet. Der Rastmechanismus 3 wird durch eine über einen integrierte elektronische Steuereinheit 6 angesteuerten Schrittmotor gebildet. Neben dem Anzeigefeld 4 ist am Gebergehäuse 1 eine elektrische Tastatur 7 vorgesehen, welche als elektrisches Eingabemittel zur manuellen Auswahl vordefinierter Farbprogramme durch den Bediener dient. Als vordefinierte Farbprogramme lassen sich bei diesem Ausführungsbeispiel die Fahrprogramme Normalfahrt, Troilling, Slip-Scrip, Rückwärtsmodus und Energiesparmodus auswählen. Jeder dieser Fahrprogramme verwirklicht ein anderes Ansteuerkonzept für den Schiffsantrieb. So wird für das Fahrprogramm Troilling beispielsweise der Schiffsmotor auf konstanter Betriebsdrehzahl in einem günstigen Drehzahlbereich gehalten, während die langsame Fahrgeschwindigkeit über eine betätigbare Schlupfkupplung eingestellt wird. Je nach Auswahl eines Fahrprogramms gemäß Tastatur 7 bringt die elektronische Steuereinheit 6 eine zu dem gewählten Fahrprogramm passende Skala 5 im dynamischen Anzeigefeld 4 zur Anzeige.

Das dynamische Anzeigefeld 4 erstreckt sich über die gewölbte Oberfläche des Gebergehäuses 1 und weist als Anzeigemittel ein E-Papier auf, das symbolische oder textliche Darstellungen nach Maßgabe einer elektrischen Ansteuerung darstellt, hier die Skala 5, welche je nach Fahrprogramm wechselt.

Die Figur 2 verdeutlicht die Tastatur 7 zur Ausfall eines Fahrprogramms, welche hier eine Auswahl gestattet zwischen einem ersten Fahrprogramm 1, einem zweiten Fahrprogramm 2, einem Rückwärtsmodus R, einem Energiesparmodus E, einem Troillingmodus Tr einem Slip-Grip-Modus SG. Ausgewählt ist hier der erste Normalfahrtmodus 1, was bewirkt, dass auf dem dynamischen Anzeigefeld 4 insgesamt 5 Skalenstriche dargestellt werden, welche fünf Geschwindigkeitsstufen repräsentieren, mit welchen der Schiffsantrieb für dieses Fahrprogramm ansteuerbar ist. Gegenwärtig weist der Gebereinstellhebel 2 auf den mittleren Skalenstrich, was einer mittelmäßig schnellen Vorausfahrt entspricht.

Die Erfindung ist nicht beschränkt auf das vorstehend beschriebene bevorzugte Ausführungsbeispiel. Es sind vielmehr auch Abwandlungen hiervon denkbar, welche vom Schutzbereich der nachfolgenden Ansprüche mit umfasst sind. So ist es beispielsweise auch möglich, anstelle bloßer Skalenstriche auf dem Anzeigefeld 4 auch Befehle in Klartext darzustellen oder in Piktogrammform, um die Auswahl bedienerfreundlicher zu gestalten.

### Bezugszeichenliste

- 1: Gebergehäuse
- 2: Gebereinstellhebel
- 3: Rastmechanismus
- 4: Anzeigefeld
- 5: Skala
- 6: elektronische Steuereinheit
- 7: Tastatur

## Patentansprüche

1. Kommandogeber zur Fernsteuerung eines Schiffsantriebes mit mindestens einen an einem Gebergehäuse (1) schwenkbar gelagerten Gebereinstellhebel (2), der über einen Rastmechanismus (3) mit einer am Gebergehäuse (1) angeordneten korrespondierenden Skala (5) eines Anzeigefeldes (4) in Übereinstimmung bringbar ist,
**dadurch gekennzeichnet, dass** elektrische Eingabemittel zur manuellen Auswahl vordefinierter Fahrprogramme vorgesehen sind, durch welche eine elektronische Steuereinheit (6) eine zu dem gewählten Fahrprogramm passende Skala (5) im dynamischen Anzeigefeld (4) zur Anzeige bringt.

2. Kommandogeber nach Anspruch 1,
**dadurch gekennzeichnet, dass** die elektronische Steuereinheit (6) außerdem einen zu dem gewählten Fahrprogramm sowie der hiermit korrespondierenden Skala (5) angepassten Rastmechanismus (3) einstellt.

3. Kommandogeber nach Anspruch 2,
**dadurch gekennzeichnet, dass** der Rastmechanismus (3) einen elektrisch ansteuerbaren Schrittmotor umfasst.

4. Kommandogeber nach Anspruch 1,
**dadurch gekennzeichnet, dass** die elektrischen Eingabemittel als eine am Gebergehäuse (1) angeordnete Tastatur (7) ausgebildet sind.

5. Kommandogeber nach einem der vorstehenden Ansprüche,
**dadurch gekennzeichnet, dass** die vordefinierten und über die Eingabemittel wählbaren Fahrprogramme ausgewählt sind aus einer Gruppe, umfassend: Normalfahrt, Trolling, Slip-Grip, Rückwärtsmodus, Energiesparmodus.

6. Kommandogeber nach einem der vorstehenden Ansprüche,
**dadurch gekennzeichnet, dass** das gewölbte Anzeigefeld (4) ein E-Papier aufweist, auf dem die Steuereinheit (6) unterschiedliche Skalen (5) zur Anzeige bringt.

7. Verfahren zur Fernsteuerung eines Schiffsantriebes über mindestens einen an einem Gebergehäuse (1) schwenkbar gelagerten Gebereinstellhebel (2), der manuell über einen Rastmechanismus (3) mit einer am Gebergehäuse (1) angeordneten korrespondierenden Skala (5) eines Anzeigefeldes (4) in Übereinstimmung gebracht wird,
**dadurch gekennzeichnet, dass** über elektrische Eingabemittel vordefinierter Fahrprogramme ausgewählt werden, durch welche über eine elektronische Steuereinheit (6) eine zu dem gewählten Fahrprogramm passende Skala (5) im dynamischen Anzeigefeld (4) angezeigt wird.

8. Computerprogrammprodukt für eine elektronische Steuereinheit (6) eines Kommandogebers nach einem der Ansprüche 1 bis 6, welche nach einem Verfahren gemäß Anspruch 7 betreibbar ist, wobei die Routine zur Anzeige der zu dem gewählten Fahrprogramm passenden Skala (5) durch entsprechende in einer Software hinterlegte Steuerungsbefehle umgesetzt ist.

## Claims

1. A control head for remotely controlling a marine propulsion system, comprising at least one control head adjustment lever (2) pivotably supported on a control head housing (1) and able to be brought into alignment with a corresponding scale (5) of a display field (4) arranged on the control head housing (1) by means of an indexing mechanism (3), **characterised in that** electrical input means are provided for manual selection of predefined drive programs by means of which an electronic control unit (6) displays, in the dynamic display field (4), a scale (5) matching the selected drive program.

2. The control head according to claim 1,
**characterised in that** the electronic control unit (6) additionally sets an indexing mechanism (3) adapted to the selected drive program and the scale (5) corresponding thereto.

3. The control head according to claim 2,
**characterised in that** the indexing mechanism (3) comprises an electrically driveable stepping motor.

4. The control head according to claim 1,
**characterised in that** the electric input means are formed as a keyboard (7) arranged on the control head housing (1).

5. The control head according to any one of the preceding claims,
**characterised in that** the predefined drive programs selectable via the input means are selected from the group comprising normal cruising, trolling, slip-grip, reverse mode, energy-saving mode.

6. The control head according to any one of the preceding claims,
**characterised in that** the curved display field (4) includes an e-paper on which the control unit (6) displays different scales (5).

7. A method for remotely controlling a marine propulsion system via at least one control head adjustment lever (2) pivotably supported on a control head housing (1) and manually brought into alignment with a corresponding scale (5) of a display field (4) arranged on the control head housing (1) by means of an indexing mechanism (3),
**characterised in that** electrical input means are used to select predefined drive programs by means of which, via an electronic control unit (6), a scale (5) matching the selected drive program is displayed in the dynamic display field (4).

8. A computer program product for an electronic control unit (6) of a control head according to any one of claims 1 to 6, operable by a method according to claim 7, wherein the routine for displaying the scale (5) matching the selected drive program is implemented by means of control commands contained in a software package.

## Revendications

1. Donneur d'ordre pour la télécommande de l'entraînement d'un bateau comprenant au moins un levier de réglage émetteur (2) monté en pivotement sur un boîtier d'émetteur (1), qui peut être amené via un mécanisme d'enclenchement (3) en coïncidence avec une échelle (5) correspondante, agencée sur le boîtier d'émetteur (1), d'un champ d'affichage (4),
**caractérisé en ce qu'**il est prévu des moyens de saisie électriques pour la sélection manuelle de programmes de déplacements prédéfinis, au moyen desquels une unité de commande électronique (6) amène une échelle (5) adaptée au programme de déplacement sélectionné à l'affichage dans le champ d'affichage dynamique (4).

2. Donneur d'ordre selon la revendication 1,
**caractérisé en ce que** l'unité de commande électronique (6) règle en outre un mécanisme d'enclenchement (3) adapté au programme de déplacement sélectionné ainsi qu'à l'échelle (5) correspondant à celui-ci.

3. Donneur d'ordre selon la revendication 2,
**caractérisé en ce que** le mécanisme d'enclenchement (3) comprend un moteur pas à pas à pilotage électrique.

4. Donneur d'ordre selon la revendication 1,
**caractérisé en ce que** les moyens de saisie électriques sont réalisés sous la forme d'un clavier (7) agencé sur le boîtier d'émetteur (1).

5. Donneur d'ordre selon l'une des revendications précédentes,
**caractérisé en ce que** les programmes de déplacements prédéfinis et choisis via les moyens de saisie sont sélectionnés parmi un groupe comprenant : déplacement normal, pêche à la traîne, mode dit "slip and grip", marche arrière, mode d'économie d'énergie.

6. Donneur d'ordre selon l'une des revendications précédentes,
**caractérisé en ce que** le champ d'affichage incurvé (4) comprend un papier dit "papier électronique" sur lequel l'unité de commande (6) amène différentes échelles (5) à l'affichage.

7. Procédé pour la télécommande de l'entraînement d'un bateau via au moins un levier de réglage émetteur (2) monté en pivotement sur un boîtier d'émetteur (1), qui est amené manuellement via un mécanisme d'enclenchement (3) en coïncidence avec une échelle correspondante (5), agencée sur le boîtier d'émetteur (1), d'un champ d'affichage (4), **caractérisé en ce que** l'on sélectionne des programmes de déplacements prédéfinis via des moyens de saisie électriques, au moyen desquels une échelle (5) adaptée au programme de déplacement choisi est affichée dans le champ d'affichage dynamique (4) via une unité de commande électronique (6).

8. Produit de programme d'ordinateur pour une unité de commande électronique (6) d'un donneur d'ordre selon l'une des revendications 1 à 6, qui peut être amené à fonctionner d'après un procédé selon la revendication 7, dans lequel la routine pour afficher l'échelle (5) adaptée au programme de déplacement choisi est mise en oeuvre par des ordres de commande correspondants intégrés dans un logiciel.
